# EUROPÄISCHE PATENTSCHRIFT

(11) **EP 4 291 705 B1**
(45) Veröffentlichungstag und Bekanntmachung des Hinweises auf die Patenterteilung: **06.11.2024**
(21) Anmeldenummer: 22705808.8
(22) Anmeldetag: 15.02.2022
(51) Int. Cl.: D21B 1/12, D21B 1/22, D21C 1/02, D21D 1/30, D21H 11/12

(54) **ANLAGE UND VERFAHREN ZUR GEWINNUNG VON FASERN AUS LIGNOZELLULOSEHALTIGEM AUFGABEGUT, INSBESONDERE AUS STROH**
APPARATUS AND METHOD FOR RECLAMATION OF FIBRES FROM FEEDSTOCK CONTAINING LIGNOCELLULOSE, IN PARTICULAR FROM STRAW
DISPOSITIF ET PROCÉDÉ POUR L'OBTENTION DES FIBRES DES MATÉRIAUX CONTENANT DE LIGNOCELLULOSE, EN PARTICULIER DE LA PAILLE

(30) Priorität: 15.02.2021 DE 102021103529
(43) Veröffentlichungstag der Anmeldung: 20.12.2023
(73) Patentinhaber: Siempelkamp Maschinen- und Anlagenbau GmbH, 47803 Krefeld (DE)
(72) Erfinder: NEUMÜLLER, Achim, 66121 Saarbrücken (DE); ROLL, Helmut, 85391 Allershausen (DE); KÖFFERS, Fabian, 47807 Krefeld (DE); SCHÖLER, Michael, 47509 Rheurdt (DE); ZIMMER, Sven, 41372 Niederkrüchten (DE); SCHÜRMANN, Klaus, 41363 Jüchen (DE)
(74) Vertreter: Kurz, Andreas
(86) Internationale Anmeldenummer: PCT/EP2022/053716
(87) Internationale Veröffentlichungsnummer: WO 2022/171905

(56) Entgegenhaltungen:
- WO-A1-96/35016
- AT-A2- 510 109
- AT-B- 358 907
- US-A- 4 082 233

## Beschreibung

### Bezeichnung der Erfindung

Anlage zur Gewinnung von Fasern aus lignozellulosehaltigem Aufgabegut, insbesondere aus Stroh

### Gebiet der Technik

Die Erfindung betrifft eine Anlage zur Gewinnung von Fasern aus lignozellulosehaltigem Aufgabegut, insbesondere aus Stroh gemäß dem Oberbegriff des Anspruchs 1.

### Stand der Technik

Die Gewinnung von Fasern aus lignozellulosehaltigem Material geschieht in der Regel durch mechanischen und/oder chemischen Holzaufschluss, wobei möglichst ganze Fasern aus der zusammenhängenden Holzstruktur des Aufgabeguts herausgelöst werden. In diesem Zusammenhang fallen unter den Begriff "lignozellulosehaltiges Aufgabegut" Stoffe wie insbesondere Hackschnitzel, Einjahrespflanzen, Stroh, Bagasse und vergleichbares. Daraus gewonnene Fasern dienen in nachfolgenden Prozessen unter anderem als Ausgangsstoff für die Produktion von Holzwerkstoffen und dort in beträchtlichem Umfang zur Fertigung von Faserplatten wie MDF-Platten und HDF-Platten. Aber auch zur Herstellung von Papier, Karton, Pappe etc. können derartige Fasern Verwendung finden.

In der EP 3 059 056 A1 ist ein Verfahren zur Herstellung von Holzfaserplatten beschrieben, wobei zunächst Holz zu Holzschnitzeln zerkleinert und dann mittels Wasserdampf in einem Vordämpfbehälter bei einer Temperatur von 100° C bis 180° C und einem Druck von 1 bar bis 10 bar vorbehandelt wird. Die so vorbehandelten Holzschnitzel werden anschließend in einem Refiner in Gegenwart von Wasserdampf bei einer Temperatur von 150° C bis 200° C und einem Druck von 4,5 bar bis 16 bar zu feinen Holzpartikeln zerfasert. Die dabei entstehenden Holzpartikel werden schließlich beleimt und getrocknet und bei einer Temperatur von 170° C bis 240° C zu Holzfaserplatten gepresst. Der Prozess erfolgt im Wesentlichen kontinuierlich, das heißt, dass in einer vorausgehenden Prozessstufe kontinuierlich Aufgabegut in der optimalen Menge für die nachfolgende Prozessstufe zur Verfügung gestellt werden muss.

Für die Wirtschaftlichkeit des Verfahrens und die Qualität der hergestellten Produkte ist eine gleichmäßige und störungsfreie Durchströmung des Aufgabeguts durch den Refiner von entscheidender Bedeutung. Um diese zu gewährleisten, ist es bekannt, den zentralen Bereich der rotierenden Mahlscheibe eines Refiners so zu gestalten, dass das über einen Schneckenförderer zentral zugeführte Aufgabegut durch geeignete Profilierung der Mahlscheibenoberfläche möglichst gleichmäßig über den Umfang verteilt dem Mahlspalt aufgegeben und aufgeschlossen wird.

Aus der AT 510 109 A2 sind zudem ein Verfahren, ein System und ein Refiner zur Mahlung von Aufgabegut in Form von Hackschnitzeln oder Zellstofffasern bekannt, wobei das Aufgabegut mittels eines Trägermediums durch zwei aufeinanderfolgende Mahlungsstufen transportiert wird. Jede Mahlungsstufe umfasst dabei einen Refiner, dem das Aufgabegut über einen Schneckenförderer mit ortsfestem Mantel und rotierendem Kernelement aufgegeben wird. Das Kernelement rotiert mit einer Drehzahl zwischen 1500 U/min und 3000 U/min. AT 510 109 A2 offenbart eine Anlage gemäß dem Oberbegriff des Anspruchs 1.

Ein vergleichbarer Refiner mit Schneckenförderer ist in der WO 96/35016 A1 offenbart. Der Mantel des Schneckenförderers und die darin umlaufende Schneckenwendel sind jeweils konisch ausgebildet. Der Schneckenförderer wird in einem Drehzahlbereich von 1800 U/min bis 2400 U/min betrieben.

### Zusammenfassung der Erfindung

Vor diesem Hintergrund besteht die Aufgabe der Erfindung darin, bekannte Anlagen und Verfahren zur Gewinnung von Fasern aus lignozellulosehaltigem Material hinsichtlich einer möglichst gleichmäßigen Durchströmung insbesondere des Refiners weiter zu entwickeln.

Diese Aufgabe wird durch eine Anlage mit den Merkmalen des Anspruchs 1 gelöst. Vorteilhafte Ausführungsformen ergeben sich aus den Unteransprüchen.

Der Erfindung liegt der Gedanke zugrunde, eine kontinuierliche und über den Umfang der Refinerwerkzeuge einheitliche Beschickung des Refiners mit Aufgabegut nicht erst innerhalb des Refiners zu bewerkstelligen, sondern bereits in dem dem Refiner vorgeschalteten Schneckenförderer vorzubereiten. Dazu wird ein Schneckenförderer ausgelegt, mit einer Drehzahl von mindestens 400 U/min betrieben zu werden. Diese Maßnahme bewirkt, dass sich vom Innenumfang des Schneckentrogs lösende Gutpartikel unmittelbar nach dem Lösen und somit zu einem sehr frühen Zeitpunkt von den schnell rotierenden Schneckenwendeln erfasst und einer Kreis- bzw. Schraubenlinienbewegung unterworfen werden. Die dabei aktivierten Fliehkräfte gewährleisten, dass die Gutpartikel zurück zum Innenumfang des Schneckentrogs getragen werden, so dass die dortige Schicht aus Aufgabegut erhalten bleibt. Auf diese Weise gelingt es, das Aufgabegut bereits im Schneckenförderer in einem konstanten Gutstrom zu bringen, der dem Refiner in Form einer sich gleichmäßig über den gesamten Innenumfangs des Schneckentrogs erstreckenden Gutschicht axial zuführbar ist.

Bei Ausführungsformen eines Schneckenförderers mit bandförmig ausgebildeten Schneckenwendeln, die die Schneckenwelle in radialem Abstand auf einer Schraubelinie umlaufen, wird gleichzeitig gewährleistet, dass der zentrale, sich zwischen Schneckenwelle und Schneckenwendeln erstreckende Bereich frei von Aufgabegut bleibt und so eine ungehinderte Rückströmung des aus dem Refiner entweichenden Dampfes ermöglicht. Mit der Erfindung wird also eine klare räumliche Trennung des von Aufgabegut durchströmten Bereichs von dem mit Dampf durchströmten Bereich erreicht, so dass Prozessparameter wie zum Beispiel Zuführrate und einheitliche Gutverteilung über den Umfang des Mahlspalts des Refiners innerhalb enger Grenzen eingehalten werden können. Letzen Endes schlagen sich diese Maßnahmen in einer Qualitätssteigerung des Endprodukts aus dem Refiner und im Weiteren der Anlage nieder.

Dies gilt in verstärktem Maße bei der Verarbeitung von Aufgabegut mit geringer Schüttdichte wie zum Beispiel von Einjahrespflanzen, Stroh und dergleichen, die aufgrund ihres geringen spezifischen Gewichts eine erhöhte Tendenz aufweisen, sich vom Gutstrom am Innenumfang des Schneckentrogs loszulösen. Die Schüttdichte solcher Materialien kann beispielsweise weniger als 90 kg/m³ betragen, in besonderen Fällen weniger als 70 kg/m³ oder sogar weniger als 50 kg/m³. Eine erfindungsgemäße Anlage zeichnet sich daher gegenüber dem Stand der Technik durch ein erweitertes Einsatzgebiet aus.

Der mit der Erfindung erzielbare Effekt ist im Wesentlichen abhängig von der Drehzahl der Schneckenwendeln, des Durchmessers der Förderschnecke und dem Schüttgewicht des Aufgabeguts, die aufeinander abzustimmen sind. Durch eine Drehzahlsteigerung verringert sich der Anteil an Gutpartikel, die sich vom Gutstrom lösen. Daneben ermöglicht eine Drehzahlsteigerung unter Umständen erst, dass Aufgabegut mit geringer Schüttdichte mittels eines Schneckenförderers einem Refiner in der erforderlichen Art und Weise zugeführt werden kann. In diesem Sinne bevorzugte Ausführungsformen der Erfindung sind ausgelegt für erhöhte Drehzahlen der Förderschnecke von mindestens 500 U/min, vorzugsweise mindestens 600 U/min, höchstvorzugsweise mindestens 700 U/min.

Die von den rotierenden Schneckenwendeln auf die Gutpartikel ausgeübte Beschleunigung in Rotationsrichtung ist außerdem abhängig vom Durchmesser der Förderschnecke, da dieser die Umfangsgeschwindigkeit der Schneckenwendeln mitbestimmt. So führen bei gleicher Drehzahl große Durchmesser zu vergleichsweise höheren Umfangsgeschwindigkeiten als kleine Durchmesser. Unabhängig von der Größe des Durchmessers der Förderschnecke bevorzugt die Erfindung Umfangsgeschwindigkeiten des radial äußeren Wendelumfangs von mindestens 25 m/s, vorzugsweise von mindestens 30 m/s und höchstvorzugsweise von mindestens 40 m/s, woraus sich die oben genannten Vorteile ergeben.

Gemäß der Erfindung ist die Förderschnecke zudem an ihrem austragsseitigen Ende in einem Drehlager gehalten. Dadurch wird dem Problem begegnet, dass die Förderschnecke mit diesem Ende exzentrisch um die Rotationsachse kreist und dabei unter Umständen gegen den Schneckentrog schlägt mit der Gefahr, dass der Schneckenförderer Schaden nimmt. Diese Gefahr verstärkt sich insbesondere mit Zunahme der Drehzahl und/oder Länge der Förderschnecken. Die erfindungsgemäße Anordnung eines Drehlagers am austragseitigen Ende der Förderschnecke ermöglicht einen für Personal und Maschinen gefahrlosen Betrieb einer erfindungsgemäßen Anlage auch bei hohen Drehzahlen und/oder Einsatz langer Förderschnecken. Beispielsweise können mit einem solchen Drehlager problemlos Förderschnecken mit einer Länge von 5 m oder 6 m oder länger betrieben werden.

Vorzugsweise ist das Drehlager innerhalb des Schneckentrogs oder in der Eintragsöffnung des Refiners angeordnet, also in dem Bereich vor Eintritt in den Refiner. Damit wird in Kauf genommen, dass das Aufgabegut axial durch das Drehlager hindurchströmt, das bei dieser Ausführungsform ein Strömungshindernis für den Gutstrom bildet. Der Vorteil liegt jedoch in einem vergleichsweise geringeren konstruktiven Aufwand hinsichtlich der Lagerung des austragsseitigen Endes der Förderschnecke.

Zur Befestigung im Schneckentrog oder in der Eintragsöffnung kann das Drehlager vorteilhafterweise eine oder mehrere Streben besitzen, die ausgehend vom achsnahen Lagerbereich sich zum Innenumfang des Schneckentrogs bzw. der Eintragsöffnung erstrecken, wo sie befestigt sind. Um die Belastung der Streben aus dem Gutstrom zu minimieren, kann der Verlauf der Streben von einer radialen Richtung bezüglich der Rotationsachse abweichen, indem das radial innere Ende gegenüber dem radial äußeren Ende in Umfangsrichtung bzw. in der Ebene des Drehlagers versetzt ist, was zu einer leichten Schrägstellung der Streben bzw. zumindest der vom Aufgabegut angeströmten ersten Strebenseite in der Ebene des Drehlagers führt.

Eine andere bevorzugte Maßnahme zur Minimierung der Belastung der Streben besteht darin, die Geometrie des Strebenquerschnitts in Abhängigkeit der vorhandenen Gutströmung zu gestalten. Zu diesem Zweck kann die der Förderrichtung des Schneckenförderers entgegenweisende zweite Strebenseite gegenüber der in Förderrichtung weisenden dritten Strebenseite in Rotationsrichtung der Schneckenwendeln versetzt sein. Die sich dabei ergebenden, die zweite und dritte Strebenseite verbindenden Flächen sind auf diese Weise parallel zum Gutstrom ausgerichtet, was den vom Drehlager ausgehenden Strömungswiderstand minimiert.

Das gleiche Ziel wird mit einer Ausführungsform der Erfindung verfolgt, bei der die dem Gutstrom entgegenweisende zweite Strebenseite, auf die der Gutstrom zunächst trifft, als schmale Anströmkante ausgebildet ist und die Strebenbereiche dahinter demgegenüber breiter.

Zur Erhöhnung der Betriebssicherheit bzw. Verlängerung der Reinigungs- und Wartungsintervalle ist optional eine Einrichtung zur Spülung des Lagerbereichs des Drehlagers vorgesehen. Dabei wird ein Spülfluid unter Druck axial durch die konzentrisch die Rotationsachse umlaufende Gleitfuge zwischen rotierender Schneckenwelle und feststehendem Drehlager getrieben, was das Eindringen von Fremdpartikeln in die Gleitfuge und im Weiteren in den Lagerbereich effizient verhindert.

Ohne sich darauf einzuschränken wird die Erfindung nachstehend anhand eines in der Zeichnung dargestellten Ausführungsbeispiels näher erläutert, wobei weitere Merkmale und Vorteile der Erfindung offenbar werden. Soweit möglich werden dabei für gleiche oder funktionsgleiche Merkmale unterschiedlicher Ausführungsformen gleichlautende Bezugszeichen verwendet.

### Kurze Beschreibung der Zeichnungen

Es zeigt
- Fig. 1: eine Ansicht auf eine erfindungsgemäße Anlage im Überblick,
- Fig. 2: einen Horizontalschnitt durch die in Fig. 1 dargestellte Anlage entlang der dortigen Linie II - II,
- Fig. 3: einen Vertikalschnitt durch die in Fig. 2 dargestellte Anlage entlang der dortigen Linie III - III,
- Fig. 4: eine Schrägansicht auf eine vorteilhafte Ausführungsform einer Förderschnecke mit Drehlager am austragsseitigen Ende,
- Fig. 5: eine Schrägansicht auf eine vorteilhafte Weiterbildung des in Fig. 4 gezeigten Drehlagers mit Förderschnecke,
- Fig. 6: eine Ansicht in axialer Richtung auf das in Fig. 5 dargestellte Drehlager in größerem Maßstab, und
- Fig. 7: einen Schnitt durch das in Fig. 6 gezeigte Drehlager in größerem Maßstab entlang der dortigen Linie VII - VII.

### Beschreibung der Ausführungsformen

Die Fig. 1 und 2 geben einen Überblick über den Aufbau einer erfindungsgemäßen Anlage 1 und das Zusammenwirken deren Komponenten. Mit dem Bezugszeichen 2 ist ein Bunker bezeichnet, in dem das Aufgabegut 20, im vorliegenden Fall Stroh, bevorratet und dabei vorgedämpft und vorgewärmt wird. Über den trichterförmigen Bunkeraustrag 3 gelangt das Aufgabegut 20 in eine Stopfschnecke 4, die es einem Kocher 5 zufördert. Vor dem Eintritt in den Kocher 5 wird das Aufgabegut 20 im Austragsbereich der Stopfschnecke 4 verdichtet und entwässert.

Der Kocher 5 ist im Wesentlichen turmartig ausgebildet und wird vom Aufgabegut 20 von oben nach unten durchströmt. Durch Beaufschlagung des Kochers 5 mit Dampf 30 wird das Aufgabegut 20 unter Einwirkung von Druck und Wärme vorbehandelt, mit dem Ziel, ligninhaltige Bestandteile im Aufgabegut 20 zu erweichen und so das Aufgabegut 20 für den Faseraufschluss vorzubereiten. Ein Agitator 47 am Grund des Kochers 5 sorgt dabei für eine ausreichende Durchmischung des Aufgabeguts 20.

An das Unterteil des Kochers 5 schließt eine Fördereinrichtung 6 an, die das Aufgabegut 20 einem Refiner 7 zuführt, wo der Faseraufschluss durch Aufbringen von Scherkräften unter Druck und Dampf erfolgt. Wie insbesondere aus Fig. 2 hervorgeht besitzt der Refiner 7 zu diesem Zweck eine Refinereinrichtung mit ringförmig um eine Achse 8 angeordneten feststehenden ersten Refinerwerkzeugen 9 und um die Achse 8 rotierenden zweiten Refinerwerkzeugen 10, die den ersten Refinerwerkzeugen 9 unter Bildung eines Mahlspalts 11 axial gegenüberliegen. Die Antriebseinheit für den Refiner 7 trägt in Fig. 1 das Bezugszeichen 12.

Die beim Durchtritt durch den Mahlspalt 11 mittels der Refinerwerkzeuge 9, 10 gewonnen Fasern 40 werden über eine Blow-Line 15 zu einem nicht weiter dargestellten Trockner geführt. In der Blow-Line 15 erfolgt die Beleimung der Fasern 40, die nach erfolgter Trocknung in eine Form gestreut und zu Holzfaserplatten verpresst werden. Der beschriebene Gesamtprozess läuft kontinuierlich ab.

Aus Fig. 2 geht darüber hinaus hervor, dass die Fördereinrichtung 6 eine dem Kocher 5 zugeordnete Austragsschnecke 13 umfasst, die in das Unterteil des Kochers 5 integriert ist und quer zu ihrer Förderrichtung in einen dem Refiner 7 zugeordneten Schneckenförderer 14 mündet. Die Austragsschnecke 13 umfasst im Wesentlichen einen Schneckentrog 16, in dem eine Schneckenwelle 17 mit Wendel 18 in einer Wellenlagerung 19 drehbar gelagert und über ein Getriebe 21 von einer Antriebseinheit 22 angetrieben ist. Der Schneckentrog 16 verjüngt sich am austragsseitigen Ende leicht, um im Übergang zum Schneckenförderer 14 einen kompakten, dichtenden Gutpfropfen auszubilden. Durch die Anordnung der Austragsschnecke 13 unmittelbar unterhalb der Austragsöffnung 34 des Kochers 5, wird die Austragsschnecke 13 mit dem vorbehandelten Aufgabegut 20 beschickt. Über die Regelung der Drehzahl der Austragsschnecke 13 wird die Durchsatzleistung der Anlage 1 und insbesondere des Refiners 7 eingestellt.

Der zur Beschickung des Refiners 7 mit Aufgabegut 20 dienende Schneckenförderer 14 besitzt einen Schneckentrog 23 mit angeflanschter Wellenlagerung 24 zur Aufnahme einer zur Achse 8 koaxialen Förderschnecke 48 mit Schneckenwelle 25 und zwei Wendeln 29. Das austragsseitige Ende des Schneckentrogs 23 schließt bündig an eine zur Achse 8 konzentrische Eintragsöffnung 26 im Refinergehäuse an. Am gegenüberliegenden Ende des Schneckenförderers 14 ist ein Antrieb 27 über ein Untersetzungsgetriebe 28 kraftschlüssig mit der Schneckenwelle 25 verbunden. Als Antrieb 27 kann ein Elektromotor verwendet werden, dessen Drehzahl im Falle eines zusätzlich vorgesehenen Frequenzumrichters stufenlos einstellbar und regulierbar ist. Alternativ zur Verwendung eines Untersetzungsgetriebes 28 kann die Abtriebswelle des Antriebs 27 direkt mit der Antriebwelle des Schneckenförderers 14 gekoppelt sein, wobei die Drehzahl des Antriebs ebenfalls über einen Frequenzumrichter stufenlos einstellbar und regulierbar ist.

Wie unter anderem aus Fig. 3 ersichtlich sind die beiden parallel verlaufenden Wendeln 29 bandartig ausgebildet und umlaufen die Schneckenwelle 25 schraubenlinienförmig in lichtem radialem Abstand zur Schneckenwelle 23, an der sie über eine Vielzahl radialer Haltearme 31 befestigt sind. Im Betrieb des Schneckenförderers 14 streichen die Wendeln 29 mit ihrem jeweiligen Außenumfang am Innenumfang des Schneckentrogs 21 entlang und nehmen im Zuge ihrer Rotation dort vorhandenes Aufgabegut 20 in axialer Richtung zum Refiner 7 mit.

Aufgrund des radialen Abstandes zwischen dem Innenumfang der Wendel 29 und der Schneckenwelle 23 entsteht zwischen diesen Bauteilen ein durchgängiger, sich axial erstreckender Strömungsraum 32, der einen Rückstrom des Dampfes 30 innerhalb des Schneckentrogs 23 parallel zum Gutstrom, aber mit entgegengesetzter Richtung ermöglicht, was aus Fig. 3 deutlicher hervorgeht. Über eine seitliche Öffnung 33 im Schneckentrog 23 entweicht der rückströmende Dampf 30 und wird optional zurück in den Kocher 5 geführt. Die Beschickung des Schneckenförderers 14 erfolgt über eine seitliche Eintragsöffnung 35, in die die Austragsschnecke 13 mündet.

Im Betrieb einer erfindungsgemäßen Anlage 1 wird das vorbehandelte Aufgabegut 20 von der Austragsschnecke 13 dem Schneckenförderer 14 über dessen seitliche Öffnung 35 radial zur Achse 8 dosiert zugeführt und dort von den rotierenden Wendeln 29 erfasst. Die Wendeln 29 nehmen das Aufgabegut 20 zunächst in Rotationsrichtung 49 mit, wodurch Fliehkräfte aktiviert werden, die das Aufgabegut 20 radial nach außen beschleunigen. In der Folge sammelt sich das Aufgabegut 20 am gesamten Innenumfang des Schneckentrogs 23, wo es eine Gutschicht bildet. In dieser Randzone wird das Aufgabegut 20 in Form eines Gutstroms von den Wendeln 29 axial durch die Eintragsöffnung 26 in den Wirkbereich der Refinerwerkzeuge 9, 10 gefördert. Der Gutstrom ist in Fig. 3 durch die Pfeile 36 versinnbildlicht.

In dem Mahlspalt 11 zwischen den ersten Refinerwerkzeugen 9 und zweiten Refinerwerkzeugen 10 erfolgt der Aufschluss des Aufgabeguts 20, wobei der dort vorhandene Dampf 30 teilweise mit den aufgeschlossenen Fasern 40 radial aus dem Mahlspalt 11 austritt. Zum anderen Teil strömt der Dampf 40 zurück durch die Eintragsöffnung 35 in den Schneckenförderer 14, wo er im Strömungsraum 32 im Gegenstrom zum Aufgabegut 20 zur Öffnung 33 im Schneckentrog 23 gelangt und von dort in den Kocher 5 zurückgeführt wird. In Fig. 3 verkörpert Pfeil 37 diesen Dampfstrom.

Die Drehzahl der Schneckenwelle 25 mit Wendeln 29 beträgt mindestens 400 U/min, vorzugsweise mindestens 500 U/min, höchstvorzugsweise mindestens 600 U/min, insbesondere mindestens 700 U/min. In Abhängigkeit des Durchmessers der Wendeln 29 entstehen dabei Umfangsgeschwindigkeiten am äußeren Wendelumfang von mindestens 25 m/s, vorzugsweise mindestens 30 m/s, höchstvorzugsweise von mindestens 35 m/s und insbesondere mehr als 40 m/s.

Aufgrund einer Kreisbewegung mit derart hoher Umfangsgeschwindigkeiten wird sichergestellt, dass Partikel des Aufgabeguts 20 im Bereich des Schneckenförderers 14, die sich vom Innenumfang des Schneckentrogs 23 lösen, nicht radial nach innen in den Strömungsraum 32 gelangen, wo sie den dort zurückströmenden Dampf 40 behindern und gegebenenfalls von diesem mitgenommen würden. Stattdessen werden die Partikel des Aufgabeguts 20 aufgrund der aufgezwungenen Kreisbewegung und der damit wirksam werdenden Fliehkräfte am Innenumfang des Schneckentrogs 23 gehalten, wo sie eine Gutschicht bilden und entlang des Innenumfangs von den Wendeln 29 in axialer Richtung bis zum Ende des Schneckenförderers 14 transportiert werden. Insbesondere bei der Verarbeitung von Aufgabegut 20 mit geringer Schüttdichte wie zum Beispiel Stroh lässt sich auf diese Weise der Rückströmungsraum 32 weitestgehend frei von Aufgabegut 20 halten und die Gutschicht am Innenumfang des Schneckentrogs 23 bleibt intakt, was für eine gleichmäßige Beschickung des Refiners von Bedeutung ist.

Fig. 4 zeigt eine Ausführungsform eines Schneckenförderers 14', die im Wesentlichen der vorbeschriebenen Ausführungsform entspricht, so das zur Vermeidung von Wiederholungen auf obige Ausführungen verwiesen wird. Wesentlicher Unterschied dieser Ausführungsform ist die Lagerung der Scheckenwelle 25 am austragsseitigen Ende des Schneckenförderers 14' in einem Drehlager 38. Das Drehlager 38 ist starr mit dem Schneckentrog 23 oder dem Refiner 7 verbunden, beispielsweise am Innenumfang des Schneckentrogs 23 oder im Bereich der Eintragsöffnung 26 im Refinergehäuse.

Das Drehlager 38 ist als Wälzlager ausgebildet, dessen rotierender Innenring 39 drehfest auf dem Ende der Schneckenwelle 25 sitzt und dessen feststehender Außenring 41 über drei Streben 42 im Zentrum eines Befestigungsringes 43 gehalten ist. Der Befestigungsring 43 liegt beispielsweise lagefixiert mit seinem Außenumfang am Innenumfang des Schneckentrogs 23 an, der in diesem Bereich aufgeweitet sein kann, oder ist zwischen Schneckenförderer 14' und Refinergehäuse montiert oder in die Eintragsöffnung 26 des Refinergehäuses eingesetzt.

Fig. 4 zeigt zudem, dass die Streben 42 jeweils eine entgegen der Rotationsrichtung 49 der Wendeln 29 weisende erste Strebenseite 44 besitzen, deren radial inneres Strebenende gegenüber ihrem radial äußeren Strebenende entgegen der Rotationsrichtung 49 versetzt ist. Die erste Strebenseite 44 der Streben 42 verläuft auf dabei in etwa tangential zum rotierenden Innenring 39 und weicht somit von einer radialen Ausrichtung um einen Winkel ab, der beispielsweise zwischen 5° und 15° liegen kann und vorzugsweise 10° beträgt.

Die Fig. 5 und Fig. 6 betreffen eine Weiterbildung des Drehlagers 38', bei dem die Streben 42' der Richtung des Gutstroms 36 in diesem Bereich angepasst sind. Man erkennt, dass die Streben 42' jeweils eine der Förderrichtung des Schneckenförderers 14 entgegenweisende zweite Strebenseite 45 aufweisen und eine in Förderrichtung weisende dritte Strebenseite 46. Die zweite Strebenseite 45 und dritte Strebenseite 46 liegen also auf den einander abgewandten Seiten der Streben 42'. Dabei ist die dritte Strebenseite 46 gegenüber der zweiten Strebenseite 45 in Rotationsrichtung 49 der Förderschnecke 48 versetzt, was dazu führt, dass die die zweite Strebenseite 45 und dritte Strebenseite 46 verbindenden Flächen in etwa parallel zum dortigen Gutstrom verlaufen. Auf diese Weise bilden die die Streben 42' ein minimalen Strömungswiderstand für das durch das Drehlager 38' hindurchtretende Aufgabegut 20.

Gegenstand von Fig. 7 ist eine Ausführungsform eines Schneckenförderers 14, bei dem das Drehlager 38" mit eine Spüleinrichtung zum Schutz des Lagerbereichs vor eindringenden Fremdpartikel ausgerüstet ist. Man sieht lediglich den Endabschnitt der Förderschnecke 48', die in dem Drehlager 38" drehbar gehalten ist und sich über das Drehlager 38" am Innenumfang des lediglich angedeuteten Schneckentrogs 23 abstützt.

Das koaxial zur Achse 8 angeordnete Drehlager 38" entspricht hinsichtlich des Befestigungsrings 43 und der Streben 42' dem unter den Fig. 5 und 6 beschriebenen, so dass das dort Gesagte entsprechend gilt. Unterschiede bestehen vor allem im Anschluss an die Förderschnecke 48', was im Einzelnen noch erläutert wird.

Der in Fig. 7 dargestellte Endabschnitt der Förderschnecke 48' des Schneckenförderers 14 lässt erkennen, dass es sich bei der um die Achse 8 rotierende Schneckenwelle 25 um eine Hohlwelle handelt, deren Wandung am Ende gestuft ausgebildet ist mit einer endseitigen ersten Ausdrehung 51 größeren Durchmessers und einer daran axial anschließenden zweiten Ausdrehung 52 geringeren Durchmessers. In Inneren der Schneckenwelle 25 verläuft ein koaxiales, mitrotierendes Spülrohr 53, über das dem Lagerbereich ein mit Druck beaufschlagtes Spülfluid 54 zuführbar ist. Das Ende des Spülrohrs 53 ist in einer zylindrischen Lagerscheibe 55 fixiert, die zu diesem Zweck eine zur Achse 8 koaxiale Durchgangsbohrung 56 besitzt, welche das Spülrohr 53 vollständig durchsetzt. Dabei sitzt die Lagerscheibe 55 form- und kraftschlüssig in der zweiten Ausdrehung 52 der Schneckenwelle 25.

Auf der dem Drehlager 38" zugewandten Seite der Lagerscheibe 55 ist in die zweite Ausdrehung 52 zusätzlich ein ebenfalls mitrotierender, zur Achse 8 rotationssymmetrischer Spülkopf 57 eingesetzt, der sich mit seinem Außenumfang an der zweiten Ausdrehung 52 abstützt und mit einem koaxialen zylindrischen Ansatz 58 in eine komplementär geformte Ausnehmung 59 in der Lagerscheibe 55 eingreift. In Richtung zum Drehlager 38" setzt sich der Spülkopf 57 in einem koaxialen Lagerzapfen 60 geringeren Durchmessers fort, auf dessen Ende schließlich der Innenring 39 eines Wälzlagers sitzt.

In die erste Ausdrehung 51 ist eine ebenfalls rotationssymmetrisch ausgebildete Lagerhülse 61 eingesetzt, die mit ihrem axial äußeren, dem Drehlager 38" zugewandten Endabschnitt form- und kraftschlüssig in der zentrische Öffnung 68 des Drehlagers 38" befestigt ist und mit ihrem axial gegenüberliegenden inneren Endabschnitt unter Bildung einer umlaufenden Gleitfuge 62 in der ersten Ausdrehung 51 der Schneckenwelle 25 angeordnet ist. Die zentrische Öffnung 68 ist mit einer Abdeckung 69 dicht verschlossen. Im Bereich des inneren Endabschnitts weist die Lagerhülse 61 eine sich radial nach innen erstreckende Ringschulter 63 auf, die bis an den Umfang des Lagerzapfens 60 heranreicht und mit diesem eine Gleitdichtung 64 ausbildet.

Die sich axial gegenüberliegenden Stirnflächen von Spülkopf 57 und Lagerhülse 61 halten einen axialen Abstand ein, wodurch ein den Lagerzapfen 60 umgebender Ringraum 65 gebildet wird. Zur Beaufschlagung des Ringraums 65 mit dem Spülfluid 54 ist in axialer Verlängerung des Spülrohrs 53 eine Blindbohrung 66 in den Spülkopf 57 eingebracht, die an ihrem Grund über eine Anzahl schräg nach außen verlaufender Kanäle 67 mit dem Ringraum 65 verbunden ist.

Das über das Spülrohr 53 und den Spülkopf 57 unter Druck zugeführte Spülfluid 54 verteilt sich gleichmäßig im Ringraum 65, von wo es in Gleitfuge 62 eindringt, diese axial durchströmt und auf der gegenüberliegenden Seite der Gleitfuge 62 verhindert, dass Fremdpartikel in die Gleitfuge 62 eindringen und den Lagerbereich beeinträchtigen.

## Patentansprüche

1. Anlage zur Gewinnung von Fasern (40) aus lignozellulosehaltigem Aufgabegut (20), mit
- einem Kocher (5) zur Vorbehandlung des Aufgabeguts (20) unter Einwirkung von Wärme, Druck und Feuchte,
- einem Refiner (7) zur Zerfaserung des vorbehandelten Aufgabeguts (20) mittels zweier koaxial im Refinergehäuse relativ zueinander rotierender, einen Mahlsspalt (11) bildender Refinerwerkzeuge (9, 10), und mit
- einer Fördereinrichtung (6) zum Fördern des vorbehandelten Aufgabeguts (20) vom Kocher (5) zum Refiner (7), wobei die Fördereinrichtung (6) einen Schneckenförderer (14) mit Schneckentrog (23) und darin umlaufender Förderschnecke (48) mit mindestens einer Schneckenwendel (29) umfasst, die über eine Eintragsöffnung (26) im Refinergehäuse axial in den Refiner (7) mündet,
wobei die Förderschnecke (48) des Schneckenförderers (14) mit einer Drehzahl von mindestens 400 U/min angetrieben ist, **dadurch gekennzeichnet, dass** die Förderschnecke des Schneckenförderers an ihrem austragsseitigen Ende in einem Drehlager (38, 38') gelagert ist.

2. Anlage nach Anspruch 1, **dadurch gekennzeichnet, dass** die Drehzahl mindestens 500 U/min beträgt, vorzugsweise mindestens 600 U/min, höchstvorzugsweise mindestens 700 U/min.

3. Anlage nach Anspruch 1 oder 2, **dadurch gekennzeichnet, dass** die Umfangsgeschwindigkeit der mindestens einen Schneckenwendel (29) mehr als 25 m/s beträgt, vorzugsweise mehr als 30 m/s, höchstvorzugsweise mehr als 35 m/s, insbesondere mehr als 40 m/s.

4. Anlage nach einem der Ansprüche 1 bis 3, **dadurch gekennzeichnet, dass** die mindestens eine Schneckenwendel (29) bandförmig ausgebildet ist und die Schneckenwelle (25) unter Bildung eines axialen Strömungsraums (32) im lichten radialen Abstand umläuft.

5. Anlage nach einem der Ansprüche 1 bis 4, **dadurch gekennzeichnet, dass** das Drehlager (38, 38') mittels einer oder mehrerer Streben (42) innerhalb des Schneckentrogs (23) oder der Eintragsöffnung (26) zum Refiner (7) festgelegt ist.

6. Anlage nach Anspruch 5, **dadurch gekennzeichnet, dass** die Streben (42, 42') gegenüber einer radialen Ausrichtung zur Drehlagerachse (8) geneigt sind, wobei jeweils das radial innere Strebenende gegenüber dem radial äußeren Strebenende entgegen der Rotationsrichtung (49) der Förderschnecke (48) versetzt angeordnet ist.

7. Anlage nach Anspruch 5 oder 6, **dadurch gekennzeichnet, dass** die Streben (42') jeweils eine der Förderrichtung des Schneckenförderers (48) entgegenweisende zweite Strebenseite (45) aufweisen und eine in Förderrichtung weisende dritte Strebenseite (46), wobei die zweite Strebenseite (45) gegenüber der dritten Strebenseite (46) in Rotationsrichtung (49) der Förderschnecke (48) versetzt ist.

8. Anlage nach einem der Ansprüche 5 bis 7, **dadurch gekennzeichnet, dass** die Streben (42, 42') jeweils einen Querschnitt aufweisen, der bezogen auf die Strömungsrichtung des Aufgabeguts (20) im Bereich des Drehlagers (38, 38') einen Querschnitt mit einer schmalen Anströmkante besitzt, der sich in Strömungsrichtung verbreitert.

9. Anlage nach einem der Ansprüche 1 bis 8, **dadurch gekennzeichnet, dass** das Drehlager (38") eine Spüleinrichtung zur Spülung des Lagerbereichs mit einem Spülfluid (54) aufweist.

10. Anlage nach Anspruch 9, **dadurch gekennzeichnet, dass** die Schneckenwelle (25) als Hohlwelle ausgebildet ist und das Spülfluid (54) im Inneren der Schneckenwelle (25) dem Drehlager (38") zugeführt wird.

## Claims

1. A plant for obtaining fibers (40) from lignocellulose-containing feedstock (20), having
- a digester (5) for pretreating the feedstock (20) under the influence of heat, pressure and moisture,
- a refiner (7) for defibering the pretreated feedstock (20) by means of two refiner tools (9, 10) rotating coaxially relative to one another in the refiner housing and forming a grinding gap (11), and having
- a conveying device (6) for conveying the pretreated feedstock (20) from the digester (5) to the refiner (7), wherein the conveying device (6) comprises a worm conveyor (14) with a worm trough (23) and a screw conveyor (48) rotating therein with at least one worm helix (29), which opens axially into the refiner (7) via an inlet opening (26) in the refiner housing,
wherein the screw conveyor (48) of the worm conveyor (14) is driven at a speed of at least 400 rpm, **characterized in that** the screw conveyor of the worm conveyor is mounted at its discharge end in a pivot bearing (38, 38').

2. The plant according to claim 1, **characterized in that** the speed is at least 500 rpm, preferably at least 600 rpm, most preferably at least 700 rpm.

3. The plant according to claim 1 or 2, **characterized in that** the peripheral speed of the at least one worm helix (29) is more than 25 m/s, preferably more than 30 m/s, most preferably more than 35 m/s, in particular more than 40 m/s.

4. The plant according to one of the claims 1 to 3, **characterized in that** the at least one worm helix (29) is belt-shaped and rotates around the worm shaft (25) at a clear radial distance, forming an axial flow space (32).

5. The plant according to one of the claims 1 to 4, **characterized in that** the pivot bearing (38, 38') is fixed by means of one or more struts (42) within the worm trough (23) or the inlet opening (26) to the refiner (7).

6. The plant according to claim 5, **characterized in that** the struts (42, 42') are inclined relative to a radial alignment to the pivot bearing axis (8), wherein in each case the radially inner strut end is arranged to be offset relative to the radially outer strut end counter to the direction of rotation (49) of the screw conveyor (48).

7. The plant according to claim 5 or 6, **characterized in that** the struts (42') each have a second strut side (45) pointing in the opposite direction to the conveying direction of the worm conveyor and a third strut side (46) pointing in the conveying direction, wherein the second strut side (45) is offset relative to the third strut side (46) in the direction of rotation (49) of the screw conveyor (48).

8. The plant according to one of the claims 5 to 7, **characterized in that** the struts (42, 42') each have a cross-section which, relative to the direction of flow of the feedstock (20) in the region of the pivot bearing (38, 38'), has a cross-section with a narrow leading edge which widens in the direction of flow.

9. The plant according to one of the claims 1 to 8, **characterized in that** the pivot bearing (38") has a flushing device for flushing the bearing area with a flushing fluid (54).

10. The plant according to claim 9, **characterized in that** the worm shaft (25) is designed as a hollow shaft and the flushing fluid (54) is fed to the pivot bearing (38") inside the worm shaft (25).

## Revendications

1. Une installation pour l'obtention de fibres (40) à partir d'un matériau contenant de la lignocellulose (20), avec
- un autocuiseur (5) pour le traitement préalable du matériau d'alimentation (20) par l'action de la chaleur, de la pression et de l'humidité,
- un défibreur (7) pour le défibrage du matériau d'alimentation prétraité (20) au moyen de deux outils de défibrage (9,10) tournant coaxialement l'un par rapport à l'autre dans un carter de défibreur et formant un espace de broyage (11) et avec
- un dispositif de transport (6) pour le transport du matériau d'alimentation prétraité (20) de l'autocuiseur (5) vers le défibreur (7), le dispositif de transport (6) comprenant un convoyeur à vis (14) avec l'auge de vis (23) et la vis de transport (48) tournant à l'intérieur et munie d'au moins une hélice (29) qui débouche par une ouverture d'entrée (26) axialement dans le défibreur (7), la vis de transport (48) du convoyeur a vis (14) étant entrainée à une vitesse d'au moins 400 tr/min, **caractérisée en ce que** la vis de transport (48) du convoyeur à vis (14) est logée dans un palier rotatif (38, 38') à son extrémité de sortie.

2. Une installation selon la revendication 1, **caractérisée en ce que** la vitesse de rotation est d'au moins 500 tr/min, de préférence d'au moins 600 tr/min, de toute préférence d'au moins 700 tr/min.

3. Une installation selon la revendication 1 ou 2, **caractérisée en ce que** la vitesse périphérique de l'au moins une hélice (29) est de plus de 25 m/s, de préférence de plus de 30 m/s, de toute préférence de plus de 40 m/s.

4. Une installation selon l'une des revendications 1 à 3, **caractérisée en ce que** l'au moins une hélice (29) a la forme d'une bande et tourne autour de l'arbre d'hélice (25) a un écart radial libre en formant un espace d'écoulement (32) axial.

5. Une installation selon l'une des revendications 1 à 4, **caractérisée en ce que** le palier rotatif (38, 38') est fixé dans l'auge de vis (23) ou dans l'ouverture d'entrée (26) du défibreur (7) par une ou plusieurs barres. (42).

6. Une installation selon la revendication 5, **caractérisée en ce que** les barres (42, 42') sont inclinées par rapport à l'orientation radiale de l'axe (8) du palier rotatif, l'extrémité intérieure radiale de la barre étant décalée par rapport à l'extrémité extérieure radiale de la barre à l'encontre du sens de rotation (49) de la vis de transport (48).

7. Une installation selon la revendication 5 ou 6, **caractérisée en ce que** les barres (42') ont respectivement un deuxième côté de barre (45) orienté dans le sens opposé du sens de transport du convoyeur à vis et un troisième coté de barre (46) orienté dans le sens de transport, le deuxième côté de barre (45) étant décalé par rapport au troisième côté de barre (46) dans le sens de rotation (49) de la vis de transport (48).

8. Une installation selon l'une des revendications 5 à 7, **caractérisée en ce que** les barres (42, 42') ont respectivement une section transversale qui, en se référant au sens d'écoulement du matériau d'alimentation (20) au niveau du palier rotatif (38, 38'), a un bord d'attaque mince qui s'élargit dans le sens d'écoulement.

9. Une installation selon l'une des revendications 1 à 8, **caractérisée en ce que** le palier rotatif (38") dispose d'un système de rinçage pour le rinçage de la zone du palier avec un fluide de rinçage (54).

10. Une installation selon la revendication 9, **caractérisée en ce que** l'arbre d'hélice (25) est un arbre creux et le fluide de rinçage (54) est amené au palier rotatif (38") par l'intérieur de l'arbre d'hélice (25).
